# EUROPÄISCHE PATENTSCHRIFT

(11) **EP 1 752 229 B1**
(45) Veröffentlichungstag und Bekanntmachung des Hinweises auf die Patenterteilung: **09.10.2013**
(21) Anmeldenummer: 06118639.1
(22) Anmeldetag: 09.08.2006
(51) Int. Cl.: B08B 1/00, B08B 1/02, B66B 7/12, B65H 75/44

(54) **Seilabstreifer und Verfahren zur Montage**
Rope scraper and assembling method
Racleur de câble et procédé de montage

(30) Priorität: 09.08.2005 DE 102005037626
(43) Veröffentlichungstag der Anmeldung: 14.02.2007
(73) Patentinhaber: ASM Automation Sensorik Messtechnik GmbH, 85452 Erding (DE)
(72) Erfinder: Steinich, Klaus Manfred, 85604, Zorneding / Pöring (DE)
(74) Vertreter: Vogeser, Werner

(56) Entgegenhaltungen:
- DE-A1- 19 822 986
- DE-C- 439 198
- DE-U1- 29 921 114
- FR-A- 2 396 443
- US-A- 606 482
- US-A- 2 285 742
- US-A- 2 657 414
- US-A- 4 543 683
- US-A- 5 784 752
- US-B1- 6 470 528

## Beschreibung

### 1. Anwendungsgebiet

Die vorliegende Erfindung betrifft einen Seitabstreifer gemäß dem Oberbegriff des Anspruchs 1 sowie ein Verfahren zum Montieren eines derartigen Seilabstreifers an einem durchgehenden Seil.

### II. Technischer Hintergrund

Ein Seilabstreifer wird überall dort eingesetzt, wo ein Seil oder ein seilähnliches Element wie etwa eine Litze, ein Draht, ein Kabel oder Ähnliches, am Außenumfang von Feststoff-Verschmutzungen gereinigt werden soll. Zu diesem Zweck wird um den Seilaußendurchmesser herum ein Seilabstreifer angeordnet und dieser in Längsrichtung relativ zum Seil bewegt.

Ein typischer Anwendungsfall sind so genannte Seilzug-Wegmesssensoren, bei denen das von einer in die Aufwickelrichtung vorgespannten Seiltrommel abgezogene Messseil die Entfernung des Endes des Messseiles von der Seiltrommel repräsentiert: Derartige Messseil-Sensoren sind meistens sicherheitsrelevante Teile und müssen eine sehr hohe Lebensdauer von 1 Million Hüben und mehr aufweisen. Dabei spielt das Maß der möglichen Verschmutzung im Inneren des Gehäuses eine erhebliche Rolle. Das Gehäuse ist im Wesentlichen abgedichtet, jedoch wird an der Außenfläche des Seiles anhaftender Schmutz durch den Seileinlauf-Kanal ins Innere transportiert und kann sich dort ablagern und die Funktion beeinträchtigen.

Deshalb wird bei solchen Messseil-Wegsensoren - wie auch vielen anderen Anwendungen mit einem bewegten Seil - am Seileinlauf oder einer anderen passenden Stelle ein Seilabstreifer angeordnet, der die am Seil anhaftenden Schmutzpartikel entfernen soll.

Seilabstreifer mit Gummilippen sind ebenso bekannt wie mit meist ringförmig das Seil umschließenden Bürsten mit gegen das Seil gerichteten Borsten bzw. Lippen.

Zum einen Verschleißen die Borsten jedoch mit der Folge, dass sie irgendwann nicht mehr mit ihren freien Enden am Seil anliegen. Zum anderen müssen diese Bürsten selbst von Zeit zu Zeit gereinigt oder gewechselt werden, um den daran mit der Zeit angesammelten Schmutz wieder zu entfernen.

Andere Seilabstreifer, insbesondere Bürstenabstreifer in Verbindung mit einer Benetzung des Seiles mittels Fett oder anderer pastöser Stoffe, haben sich hinsichtlich der Langfristfunktion eher als kontraproduktiv erwiesen.

Die US-A-4 543683, die FR-A-2 396 443 und die DE 299 21 114 U1 offenbaren jeweils einen Seilabstreifer mit einer Haltevorrichtung in Form zweier Halbschalen, in deren Stirnseiten Öffnungen gebildet sind, durch welche ein zu reinigendes Seil geführt wird. In den Halbschalen sind jeweils eine bzw. mehrere gerade Längsbürsten aufgenommen, die parallel zur Durchlaufrichtung des Seiles angeordnet sind mit zum Seil hin gerichteten Borsten.

Die US-B1-6 470 528 offenbart einen Seilabstreifer mit zwei Längsbürsten, deren Borsten gegeneinander gerichtet sind, wobei das bzw. mehrere zu reinigende Seile quer zu den Längsbürsten zwischen diesen geführt sind. Die Längsbürsten sind an einer U-förmigen Haltevorrichtung jeweils an den parallelen Schenkeln angebracht.

Die US 606 482 A offenbart einen Seilabstreifer, der aus einer Spiralbürste mit Borstenhalter und Borsten besteht, an der einstückig eine Öse zum Einhängen an einem Haken ausgebildet ist. Im Falle eines flexiblen Borstenhalters wird die Bürste um das Seil spiralförmig angeordnet. Im Falle eines starren Borstenhalters wird das Seil in die Spiralbürste eingelegt.

Die US-A-2 657 414 offenbart einen Seilabstreifer mit Abstreifelement und zwei separaten Halteteilen. Das Abstreifelement besteht aus einem elastischen schaumstoffartigen Material und ist spiralförmig gebildet. Beim Anbringen des Seilabstreifers an einem durchgehenden Seil wird zunächst ein erstes Halteteil an dem Seil angebracht, anschließend das Abstreifelement und schließlich ein zweites Halteteil angebracht. Zum Austauschen des Abstreifelements muss zunächst das zweite Halteteil entfernt werden, bevor ein neues Abstreifelement angebracht werden kann.

Die US-A-2 285 742 offenbart einen Seilabstreifer mit einer Haltevorrichtung in Form eines Gehäuses, das aus zwei schwenkbar miteinander verbundenen Halbschalen besteht. In den Stirnseiten der Haltevorrichtung sind Öffnungen gebildet, durch welche ein zu reinigendes Seil geführt wird. In der Haltevorrichtung ist ein spiralförmiges Abstreifelement aus einem elastischen schaumstoffartigen Material angeordnet.

DE 198 22 986 A1 offenbart einen Seilabstreifer mit einer Haltevorrichtung in Form eines hülsenförmigen oder zylindrischen Bürstenträgers mit drei in Umfangsrichtung gebildeten Aufnahmeschlitzen für Längsbürsten. Die Längsbürsten sind so angeordnet, dass ihre Borsten radial nach innen zu dem zu reinigenden Seil gerichtet sind.

Die US-A-5 784 752 offenbart einen Seilabstreifer mit einer in einem zylindrischen Gehäuse angeordneten Rundbürste. In dem Gehäuse sind quer zur Längsrichtung der Rundbürste und des Gehäuses Schlitze gebildet, durch welche mehrere zu reinigende Seile durch die Bürste geführt werden.

Die DE 439 198 C offenbart ein an einer Halterung fixierte Längsbürste. Durch die Borsten der Längsbürste hindurch wird ein zu reinigendes Seil geführt.

### III. Darstellung der Erfindung

### a) Technische Aufgabe

Ausgehend vom Stand der Technik gemäß US-A-4 543683, das den Oberbegriff des Anspruchs 1 zeigt, war der Fachmann vor die Aufgabe gestellt, einen Seilabstreifer, insbesondere einsetzbar an Messseil-Wegsensoren, zu schaffen, bei dem die Reinigungswirkung verbessert ist und gleichzeitig die Montage, insbesondere das Austauschen der Abstreifbürste bei einem durchgehenden Seil einfach und schnell erfolgen kann.

### b) Lösung der Aufgabe

Diese Aufgabe wird durch die Merkmale der Ansprüche 1 und 6 gelöst. Vorteilhafte Ausführungsformen ergeben sich aus den Unteransprüchen.

Dadurch, dass die eine oder mehreren Abstreifbürsten mit ihren Enden jeweils an einem von zwei separaten Halteteilen angeordnet sind, können sie von diesen durch Entfernen entweder in axialer oder in radialer Richtung leicht getrennt und damit ausgewechselt werden, ohne die Halteteile selbst auswechseln zu müssen. Das Seil kann also durchgehend verbleiben und muss endseitig nicht von seinen Befestigungen gelöst werden.

Durch den Verlauf der einen oder mehreren Abstreifbürsten über die gesamte axiale Abstreifstrecke können die Abstreifbürsten selbst aufgrund ihrer Eigenstabilität ein die Steifigkeit des gesamten Abstreifers mitbestimmendes Element sein, so dass nur an ihren axialen Enden Haltevorrichtungen, insbesondere zum Befestigen an einem angrenzenden Bauteil, benötigt werden, nicht jedoch ein in axialer Richtung den gesamten Abstreifer überspannendes Gehäuse.

Die Haltevorrichtungen können dabei ringförmige, aber auch ringförmig geschlitzte, also C-förmige, Halteteile umfassen, an denen die Enden der einen oder mehreren Abstreifbürsten anliegen bzw. in diesen untergebracht sind.

Der Bereich zwischen den Enden der Abstreifbürste ist daher frei zugänglich zum Reinigen der Bürste bzw. zum Kontrollieren deren Funktion am Seil, insbesondere dem ausreichenden Anliegen am Seil.

Ein geschlitzter Ring, also eine C-Form, erleichtert nicht nur das Montieren am Seil durch Einschieben des Seiles durch den Schlitz hindurch, sondern ermöglicht auch ein leichtes radiales Zusammenpressen, wenn das Material des C-förmigen Halteteiles ausreichend elastisch ist.

Als zusammenpressendes Teil kann beispielsweise eine einfache Schlauchschelle dienen, die auf der dem angrenzenden Bauteil, beispielsweise einem Seileinlaufstutzen des Gehäuses, zugewandten Halteteil gleichzeitig zum Verbinden des Seilabstreifers mit dem Seileinlaufstutzen dient, indem das an die Seillauf-Buchse anschließende Halteteil etwa den gleichen Außendurchmesser wie die Seillauf-Buchse besitzt und in axialer Richtung die Schlauchschelle beide Teile überdeckt.

Auch ein Überstülpen wenigstens eines axialen Teilbereiches dieses Halteteiles über die Seillauf-Buchse und Verklemmen mittels Schlauchschelle oder auch einer Klemmschraube ist möglich.

Bei Verwendung einer helixförmigen Spiralbürste mit nach innen, zur Längsachse der Helix hin gerichteten, Borsten genügt eine einzige solche Spiralbürste, deren Länge je nach gewünschter Reinigungswirkung auch noch unterschiedlich festgelegt werden kann und in ihrem Verlauf mit unterschiedlichen Borstenmaterialien besetzt sein kann.

Mit dem der Seillauf-Buchse zugewandten Ende kann der radial außen liegende Borstenhalter im Innenumfang eines Adapters stecken, der radial außen wiederum von einer Schlauchschelle zusammengepresst wird und seinerseits etwa auf der Seillauf-Buchse gehalten wird.

Am anderen Ende ist lediglich eine Haltevorrichtung nötig, die den freien Durchlass verringert gegenüber dem Freiraum innerhalb der helixförmigen Borstenhalter, z. B. in Form einer Aufschlag-Platte, um darauf die Verdickung am Ende des Seiles aufschlagen zu lassen.

Vorzugsweise sind die einzelnen Windungen des helixförmigen Borstenhalters dabei so weit voneinander entfernt, dass der Durchmesser des Seiles dazwischen Platz findet, also die Spiral-Bürste auf das durchgehende Seil aufgeschraubt werden kann durch Einführen des Seiles an einem Ende der Helix zwischen die Windungen und weiterschrauben, bis sich das Seil vollständig im Inneren der Helix befindet.

Diese Vorgehensweise ist auch möglich, wenn die Windungen der Spiralbürste zueinander geringer beabstandet sind, sich jedoch auseinander ziehen oder auseinander drücken lassen, um das Seil dazwischen einzufädeln.

Eine Bauform gemäß dem Stand der Technik ergibt sich bei Verwendung von einer oder mehreren über den Umfang verteilten Längsbürsten, die also primär in Längsrichtung des Seiles und damit des Seilabstreifers verlaufen.

Dabei kann es sich um lineare Längsbürsten handeln mit einem Verlauf parallel zur Durchlaufrichtung des Seiles. Mehrere derartige linienförmige Bürsten werden um den Umfang verteilt so angeordnet, dass der Borstenhalter sich radial außen befindet und von dort aus die Borsten radial ins Innere gegen das Seil ragen und dieses mit ihren freien Enden berühren. Beispielsweise werden auf diese Art und Weise um jeweils 90° versetzt vier lineare Längsbürsten eingesetzt.

Der stabile Borstenhalter, meist ein U-Profil, der ebenfalls in Längsrichtung verläuft, kann dabei mit seinen Enden in radialer oder axialer Richtung in entsprechende Aufnahmeschlitze eingesetzt werden, aus denen die Borsten der Bürste radial nach innen in den Freiraum hineinragen können. Wenn diese Aufnahmeschlitze den ringförmigen oder C-förmigen, jedenfalls in radialer Richtung verformbaren, Halteteil radial vollständig durchlaufen, weisen sie radial nach innen eine Verengung auf, um ein zu weites Vorschieben der Borstenhalter, die ebenfalls in diese Richtung vorzugsweise konisch ausgebildet sind, radial nach innen nicht zu weit vordringen zu lassen.

Ein solches Halteteil wird radial außen von einer Buchse, idealerweise einer einfachen Schlauchschelle, umschlossen, welche die Enden der Längsbürsten gleichzeitig in ihren Aufnahmeschlitzen hält.

Das Halteteil kann in radialer Richtung entweder nachgiebig gestaltet sein oder insbesondere auch ein einfaches radiales Aufschieben auf das Seil ermöglichen, wenn es z.B. ein durchgängig geschlitzter Ring ist, also eine C-Form besitzt. Die Aufnahmeschlitze können dabei nur in einem axialen Endbereich vorhanden sein.

Anstelle von linearen Längsbürsten können auch leicht auf der gedachten Mantelfläche des Seilabstreifers gewendelte Längsbürsten verwendet werden, um zuverlässig alle Umfangsbereiche des Seiles gleichmäßig gut zu reinigen. Vorzugsweise wird die Wendelung so gering ausfallen, dass eine Längsbürste sich um weniger als eine volle Umdrehung um das Seil herum erstreckt, vorzugsweise nur um ein Winkelsegment von 360° geteilt durch die Anzahl der Längsbürsten, die über den Umfang verteilt angeordnet sind.

Das Problem eines nicht genau zentrisch aus einer Seillauf-Buchse herauslaufenden Seiles wird durch Ausbildung des etwa ringförmigen oder C-förmigen Halteteiles sowie eines ihn umgebenden weiteren Ringes oder C-Teiles als Doppelexzenter gelöst:

Die Längsbürsten sind im inneren Halteteil befestigt, die Borsten der einzelnen Bürsten ragen jedoch unterschiedlich weit nach innen und treffen sich nicht im Mittelpunkt der kreisförmigen Außenkontur des inneren Halteteiles, sondern dazu versetzt an einem Punkt, der jedoch der Mittelpunkt des kreisförmigen Umfangs des äußeren Halteteiles ist.

Durch Verdrehen der beiden Exzenter, also innerem und äußerem Halteteil, gegeneinander, kann das Zentrum, auf welches die Längsbürsten hinwirken, innerhalb eines durch die Exzentrizitäten festgelegten Verstellbereiches so eingestellt werden, dass die Borsten zuverlässig auf der Außenfläche des Seiles laufen.

Eine andere Möglichkeit besteht darin, die Längsbürsten direkt in den Innenseiten einer exzentrisch zum Außenumfang vorhandenen Bohrung eines einzigen - vorzugsweise wiederum geschlitzten sowie insbesondere am Außenumfang kreisrunden - Halteteiles anzuordnen, da hierdurch die Anzahl von Einzelteilen reduziert wird, jedoch die gleiche Wirkung erzielbar ist.

### c) Ausführungsbeispiele

Ausführungsformen gemäß der Erfindung sind in Fig 1a-d gezeigt.
Fig. 1a-d : Spiral-Bürste,

Die Fig 2a-4b zeigen nicht erfindungsgemäße Ausführungsformen:
Fig. 2a-c: eine Lösung mit vier über den Umfang verteilten Längsbürsten,
Fig. 3a-c: Detaildarstellungen des Halteteiles, und
Fig. 4a-b: Detaildarstellungen der Längsbürste.

Fig. 1 zeigt einen Längsschnitt durch einen vollständig montierten Seilabstreifer 1, der auf der Seillauf-Buchse 3 eines nicht näher dargestellten Aggregats, insbesondere eines Messseil-Wegsensor, montiert ist.

Am freien Ende des Seiles 11 ist ein Befestigungselement 14 fixiert, welches mittels eines verdickten Fixierteiles 15 am Seil 11 gehalten wird, welches in Längsrichtung sowohl das Seil 11 als auch das Befestigungselement 14 teilweise überdeckt.

Das Fixierteil 15 weist einen Durchmesser auf, der wesentlich größer ist als der des Seiles 11, und eine gegen die Seillauf-Buchse 3 gerichtete plane Prallfläche 15a aufweist.

Das Seil 11 verlässt ein nicht dargestelltes Gehäuse durch eine Seillauf-Buchse 3, auf deren Außendurchmesser mit einem entsprechenden Innendurchmesser das C-förmige, untere Halteteil 4a sitzt. In dem von der Seillauf-Buchse 3 abgewandten axialen Ende des Halteteiles ist ein Innenumfang ausgebildet, indem die helixförmige Spiralbürste 2 mit ihrem Außendurchmesser eingesteckt ist.

Eine um den runden Außenumfang des Halteteils 4a herumgelegte und festgezogene Schlauchschelle 9 presst in Fig. 1a und 1b die entsprechenden Innenumfänge des geschlitzten, C-förmigen Halteteils 4a einerseits gegen den Außenumfang der Seillauf-Buchse 3 als auch gegen den Außenumfang der Spiralbürste 2, die die Schlauchschelle 9 in axialer Richtung vorzugsweise beide überdeckt, und fixiert dadurch die Spiralbürste 2 an der Seillauf-Buchse 3.

Am gegenüberliegenden Ende ist in Fig. 1a und 1b auf das stirnseitige Ende der Spiralbürste 2 ein Halteteil 4b in Form einer vorzugsweise geschlitzten Platte aufgesetzt, deren Schlitz ausreichend breit ist, um das Seil 11 radial einführen zu können bis zu dem zentralen Freiraum in der Mitte des Halteteils 4b. Die der Spiralbürste 2 zugewandte Stirnfläche des Halteteils 4b kann entsprechend der konischen Form und des Endes der helixförmigen Spiralbürste abgestuft ausgebildet sein.

Fig. 1c und 1d unterscheiden sich von der Lösung der Fig. 1a und 1b in einigen Details:
- Zum einen ist das untere Halteteil 4a nicht durch eine Schlauchschelle zusammengepresst, sondern mittels einer Klemmschraube 17, die über den Schlitz hinweg die beiden gegeneinander gerichteten Enden des C-förmigen Halteteiles 4a gegeneinander verklemmt.
- Das obere Halteteil 4b ist nicht geschlitzt ausgebildet, sondern als geschlossener Ring, der von oben über das Befestigungselement 14 und damit das Seilende gefädelt werden kann.
- Zum anderen ist hier eine Längsverbindung - außer der Spiralförmigen Bürste selbst - zwischen dem oberen und unteren Halteteil 4a, b vorhanden, indem Stehbolzen 18 außerhalb der Bürste zwischen die beiden Halteteile geschraubt sind.

Die Spiralbürste 2 selbst ist in Form einer eingängigen Helix geformt, wobei Fig. 4a einen Querschnitt durch eine Windung der Spiralbürste 2 zeigt:

Aus eine Borstenhalter 6 in Form eines U-förmigen Körpers, z.B. eines Blechprofiles oder einer Kunststoffleiste, ragen aus der schmalen Seite dieser Leiste die Borsten 7 hervor und bezüglich der Helixform radial nach innen gegen die Längsmitte der Helix, wo sich das Seil 11 befindet.

Die Spiralbürste 2 ist ausreichend flexibel, um bei etwas mehr abgezogenem Seil, also von dem Seilabstreifer 1 entfernten Fixierteil 15, das Seil 11 in seinem Mittelbereich zwischen die ersten beiden Windungen der Spiralbürste 2 einfädeln und diese weiterschrauben zu können, bis sich das Seil 11 wie in Fig. 1a dargestellt auf der Längsmitte der helixförmigen Spiralbürste 2 befindet.

Da auch die Halteteile 4a,b sowie die Schlauchschelle 9 radial geöffnet sind bzw. werden können, können sie radial auf das Seil aufgeschoben und so der Seilabstreifer 1 komplett am durchgehenden Seil 11 montiert und demontiert werden.

Die Figuren 2a - 2c zeigen dagegen in Seitenansicht, Aufsicht und perspektivischer Ansicht eine zweite Bauform, bei der nicht eine, sondern mehrere Bürsten 2.1, 2.2, 2.3, 2.4 in Form von Längsbürsten verwendet werden, die also primär in Längsrichtung, der Durchlaufrichtung 10 des Seiles 12, angeordnet sind.

Fig. 4a und 4b zeigen eine solche gerade Längsbürste, wobei aus dem Borstenhalter 6 in den axialen Endbereichen keine Borsten 7 vorstehen, was jedoch - abhängig von der Bauform des Seilabstreifers - nicht zwingend notwendig ist. Auch bis zu den Enden des Borstenhalters 6 durchgehende Borsten 7 sind möglich, und zwar entweder gleichmäßig über den Borstenhalter 6 axial verteilte Borsten als auch mit unterschiedlicher Verteilung als auch mit unterschiedlichen Materialien entlang der Längserstreckung.

Der Normalfall dürfte jedoch die gleichmäßige Verteilung und Herstellung der Borsten 7 aus gleichem Material sein.

Wie Fig. 2b in der Aufsicht zeigt, ragen die Borsten 7 von den radial außen liegenden Borstenhaltern 6 radial nach innen und berühren dort das in den Figuren 2 nicht dargestellte Seil 11 mit ihren freien Enden, welches sie an dem Außenumfang reinigen sollen.

Fig. 2b lässt erkennen, dass am oberen und unteren Ende die Längsbürsten 2.1-2.4 mit ihrem Borstenhalter 6 jeweils in Aufnahmeschlitzen 13 von am Außenumfang runden, jedoch geschlitzten und daher C-förmigen Halteteilen 4a,b angeordnet sind, und die Borsten 7 in den Zentralen Freiraum 8 der Halteteile 4a,b hineinragen, sofern in diesem Längsbereich überhaupt Borsten 7 im Borstenhalter 6 vorhanden sind.

Die Halteteile 4a,b besitzen hier einen kreisförmigen Außenumfang, um den herum eine Schlauchschelle 9 gelegt ist. Da die Borstenhalter 6 sich zu den freien Enden der Borsten hin konisch verjüngen, sind auch die sie aufnehmenden Aufnahmeschlitze 13 radial nach innen hin konisch verjüngt, so dass die Borstenhalter 6 radial von außen dort eingesetzt und mittels der umgebenden Schlauchschelle 9 in Position gehalten und eingepresst werden.

Im Längenbereich zwischen den Halteteilen 4a,b und damit den Schlauchschellen 9a,b sind nur die Längsbürsten 2.1, 2.2 vorhanden und können daher auch leicht, z. B. manuell oder mittels Druckluft, gereinigt werden.

Die C-förmigen Halteteile 4a,b sind in radialer Richtung etwas elastisch aufgrund des bis zur Mitte durchgehenden Stellschlitzes 16.

Sofern die Längsbürsten 2.1-2.4 - im Gegensatz zur Darstellung der Fig. 4b - Borsten 7 bis zu den Längsenden des Borstenhalters 6 aufweisen, wird dadurch bei gleicher axialer Länge des Seilabstreifers 1 dessen Abstreifstrecke 5 vergrößert und damit dessen Reinigungswirkung verbessert.

Der zentrale Freiraum 8 innerhalb der Halteteile 4a,b ist ebenfalls kreisrund wie deren Außenumfang, jedoch vorzugsweise zu diesem exzentrisch angeordnet, um im Bereich des Stellschlitzes 16 mehr radiale Breite des Ringes des Halteteiles zu erreichen, so dass dort auch eine Klemmschraube 17 wie in Fig. 1d/3a einsetzbar ist.

Fig. 3a und 3b zeigen in Aufsicht und Längsschnitt das von der Seillauf-Buchse 3 abgewandte Halteteil 4b. Neben dem Stellschlitz 16, der das ringförmige Halteteil komplett, sowohl axial als auch radial, durchdringt, durchlaufen die Aufnahmeschlitze 13... für die Längsbürsten 2.1-2.4 das Halteteil zwar in radialer Richtung vollständig, jedoch nicht in axialer Richtung, so dass das Halteteil einstückig ausgebildet werden kann. In der Aufsicht der Fig. 3a sind die im Außenbereich sich nach außen konisch erweiternden Abmessungen der Aufnahmeschlitze 13 zu erkennen.

Das Halteteil 4a, welches in Fig. 3c dargestellt ist, weist im Gegensatz hierzu auf der von den Aufnahmeschlitzen 13 gegenüberliegenden axialen Seite einen verbreiterten Innenumfang auf, passend zum Aufstecken auf den Außenumfang der Seillauf-Buchse 3.

### BEZUGSZEICHENLISTE

- 1: Seilabstreifer
- 2: Spiralbürste
- 3: Seillauf-Buchse
- 4a,b: Halteteil
- 5: Abstreif-Strecke
- 6: Borstenhalter
- 7: Borsten
- 8: zentraler Freiraum
- 9: Schlauchschelle
- 10: Durchlaufrichtung
- 11: Seil
- 12: Querrichtung
- 13: Aufnahmeschlitz
- 14: Befestigungselement
- 15: Fixierteil
- 15a: Prallfläche
- 16: Stellschlitz
- 17: Klemmschraube
- 18: Stehbolzen

## Patentansprüche

1. Seilabstreifer (1) zum Reinigen eines Seils (11), welches linear durch den Seilabstreifer (1) hindurch läuft, aufweisend:
- eine Abstreifbürste, deren Borsten (7) mit ihren freien Enden an dem Außenumfang des Seiles (11) anliegen und mit ihren anderen Enden in einem Borstenhalter (6) gehalten werden, und
- eine Haltevorrichtung zum Befestigen der Abstreifbürste an einem anderen Bauteil, insbesondere einer Seillauf-Buchse (3), welche dem Seil (11) zugeordnet ist, wobei die Enden der Abstreifbürste, deren zentraler Freiraum (8) einen kleineren Durchmesser besitzt als der Außendurchmesser des Seils (11), zwischen separaten Halteteilen (4a, 4b) aufgenommen sind, von denen wenigstens eines radial geöffnet werden kann,
**dadurch gekennzeichnet, dass**
die Abstreifbürste eine Spiralbürste (2) ist, deren Borstenhalter (6) sich helixförmig um die Durchlaufrichtung (10) herum windet und deren Borsten (7) radial nach innen zur Längsachse der Helix gerichtet sind.

2. Seilabstreifer (1) nach Anspruch 1,
**dadurch gekennzeichnet, dass**
im Bereich abseits der Halteteile (4a, 4b) die wenigstens eine Abstreifbürste von radial außen frei zugänglich ist.

3. Seilabstreifer (1) nach Anspruch 1 oder 2,
**dadurch gekennzeichnet, dass**
die Haltevorrichtung, insbesondere wenigstens eines der Halteteile (4a, 4b) ein radial zusammenpressendes Element, insbesondere eine Schlauchschelle (9), umfasst.

4. Seilabstreifer (1) nach einem der vorhergehenden Ansprüche,
**dadurch gekennzeichnet, dass**
eine Schlauchschelle (9) in axialer Richtung eines der Halteteile (4a) sowie die Seillauf-Buchse (3), die axial aneinander grenzen, wenigstens jeweils teilweise überdeckt.

5. Seilabstreifer (1) nach einem der vorhergehenden Ansprüche,
**dadurch gekennzeichnet, dass**
die Windungen des helixförmigen Borstenhalters (6) einen Abstand in Längsrichtung zueinander aufweisen, der größer ist als der Durchmesser des Seiles (11) oder der helixförmige Borstenhalter (6) in Längsrichtung elastisch verformbar ist.

6. Verfahren zum Montieren eines Seilabstreifers (1) gemäß Anspruch 1, **gekennzeichnet durch** die folgenden Schritte:
- Radiales Öffnen der endseitigen Halteteile (4a, 4b) und radiales Aufschieben auf das Seil (11),
- Einfädeln der ersten beiden Windungen der Spiralbürste (2) am Seil (11), und
- Weiterschrauben, bis sich das Seil (11) vollständig im Inneren der Helix befindet.

7. Verfahren nach Anspruch 6,
**dadurch gekennzeichnet, dass**
die Spiralbürste (2) an dem Halteteil (4a), das der Seillauf-Buchse (3) eines Messseil-Wegsensors zugewandt ist, fixiert wird, wobei das Fixieren mittels Herumlegen einer Schlauchschelle (9) um das Halteteil (4a) und Festziehen der Schlauchschelle (9) erfolgt.

8. Verfahren nach Anspruch 7,
**dadurch gekennzeichnet, dass**
die einer Seillauf-Buchse (3) benachbarte Schlauchschelle (9) so angeordnet wird, dass sie teilweise die Seillauf-Buchse (3) axial überdeckt.

## Claims

1. A cable wiper (1) for cleaning a cable (11) which is run through the cable wiper (1) in a linear manner, the cable wiper comprising:
- a wiper brush with bristles (7) contacting an outer circumference of the cable (11) with their free ends and supported with their other ends in a bristle support (6), and
- a support device for attaching the wiper brush at another component, in particular a cable run bushing (3) which is associated with the cable (11), wherein ends of the wiper brush whose center cavity has a smaller diameter than an outer diameter of the cable (11), are received between separate support elements (4a, 4b), wherein at least one of the support elements can be radially opened,
- **characterized in that** the wiper brush is a spiral brush (2) whose bristle support (6) is wound about the pass-through direction (10) in a helical shape and whose bristles (7) are oriented radially inward to a longitudinal axis of the helix.

2. The cable wiper (1) according to claim 1, wherein the at least one wiper brush is accessible from a radial outside in a portion remote from the support elements (4a, b).

3. The cable wiper (1) according to claim 1 or 2, wherein the support device, in particular of at least one of the support elements (4a, b) includes a radially compressing element, in particular a hose clamp (9).

4. The cable wiper (1) according to one of the preceding claims, wherein the hose clamp (9) at least partially covers one of the support elements (4a) and the cable run bushing (3) in axial direction, wherein both components are axially adjacent to one another.

5. The cable wiper (1) according to one of the preceding claims, wherein the windings of the helical bristle support (6) have a longitudinal distance from one another which is greater than the diameter of the cable (11) or the helical bristle support (6) is elastically deformable in longitudinal direction.

6. A method for mounting a cable wiper (1) according to claim 1, **characterized by** the following steps:
- radial opening of the end support elements (4a, 4b) and radially sliding the end elements onto the cable (11),
- threading of the first two windings of the spiral brush (2) onto the cable (11) and
- continue threading until the cable (11) is disposed entirely in an interior of the helix.

7. The method according to claim 6, **characterized in that** the spiral brush (2) is fixated at the support element (4a) which is oriented towards the cable run bushing (3) of a measuring cable travel sensor, wherein the fixating is performed by applying a hose clamp (9) about the support element (4a) and tightening the hose clamp (9).

8. The method according to claim 7, **characterized in that** a hose clamp (9) arranged adjacent to a cable run bushing (3) is arranged so that it partially covers the cable run bushing (3) in axial direction.

## Revendications

1. Racleur (1) pour le nettoyage d'un câble (11) qui traverse linéairement le racleur de câble (1), présentant :
- une brosse de raclage dont les poils (7) s'appliquent avec leurs extrémités libres sur la périphérie externe du câble (11) et sont maintenus à leur autre extrémité libre dans un porte-brosse (6) et
- un dispositif de retenue pour la fixation de la brosse de raclage à un autre composant, en particulier une douille de défilement de câble (3) qui est associée au câble (11), les extrémités de la brosse de raclage, dont l'espace central (8) possède un diamètre plus petit que le diamètre externe du câble (11), étant logées entre des parties de retenue séparées (4a, 4b), dont au moins une peut être ouverte radialement,
**caractérisé en ce que**
la brosse de raclage est une brosse spiralée (2) dont le porte-brosse (6) s'enroule eu forme d'hélice autour de la direction de défilement (10) et dont les poils (7) sont dirigés vers l'intérieur radialement par rapport à l'axe longitudinale de l'hélice.

2. Racleur de câble (1) selon la revendication 1,
**caractérisé en ce que**
dans la zone à côté des parties de retenue (4a, 4b), au moins une brosse de raclage est accessible librement radialement de l'extérieur.

3. Racleur de câble (1) selon la revendication 1 ou 2,
**caractérisé en ce que**
le dispositif de retenue en particulier d'au moins une des parties de retenue (4a, 4b) comprend un élément compresseur radialement, en particulier un collier de tuyau (9).

4. Racleur de câble (1) selon l'une des revendications précédentes,
**caractérisé en ce qu'**
un collier de tuyau (9) recouvre dans la direction axiale l'une des parties de retenue (4a) ainsi que la douille de défilement de câble (3) qui sont axialement attenante, au moins respectivement partiellement.

5. Racleur de câble (1) selon l'une des revendications précédentes,
**caractérisé en ce que**
les enroulements du porte-brosse hélicoïdal (6) présente une distance entre eux dans la direction longitudinale, qui est plus grand que le diamètre du câble (11) ou le porte-brosse hélicoïdale (6) est déformable élastiquement dans la direction longitudinale.

6. Procédé pour le montage d'un racleur de câble (1) selon la revendication 1, **caractérisé par** les étapes suivantes
- ouverture radiale des parties de retenue d'extrémité (4a, 4b) et poussée radiale sur le câble (11),
- enroulement des deux premiers spires de la brosse spiralée (2) sur le câble (11), et
- poursuite du vissage jusqu'à ce que le câble (11) se trouve complètement à l'intérieur de l'hélice.

7. Procédé selon la revendication 6,
**caractérisé en ce que**
la brosse spiralée (2) est fixée sur la partie de retenue (4a) qui est tournée vers la douille de défilement de câble (3) d'un capteur de trajectoire de câble de mesure, la fixation étant effectuée au moyen du placement autour d'un collier de tuyau (9) autour de la pièce de retenue (4a) et par serrage du collier de tuyau (9).

8. Procédé selon la revendication 7,
**caractérisé en ce que**
le collier de serrage (9) voisin d'une douille de défilement de câble (3), est disposé de manière à recouvrir axialement la douille de défilement de câble (3).
